# EUROPÄISCHE PATENTSCHRIFT

(11) **EP 3 730 706 B1**
(45) Veröffentlichungstag und Bekanntmachung des Hinweises auf die Patenterteilung: **19.07.2023**
(21) Anmeldenummer: 20159935.4
(22) Anmeldetag: 27.02.2020
(51) Int. Cl.: E03F 1/00, E03F 5/14, E03F 5/16

(54) **SPEICHER-/VERSICKERUNGSSYSTEM**
STORAGE / SEEPAGE SYSTEM
SYSTÈME DE STOCKAGE/PERCOLATION

(30) Priorität: 28.03.2019 DE 102019108120
(43) Veröffentlichungstag der Anmeldung: 28.10.2020
(73) Patentinhaber: Enregis GmbH, 59846 Sundern (DE)
(72) Erfinder: Amft, Andreas Paul, 59755 Arnsberg (DE)
(74) Vertreter: Michalski Hüttermann & Partner Patentanwälte mbB

(56) Entgegenhaltungen:
- GB-A- 2 468 531
- KR-B1- 101 222 885
- US-A- 5 810 510
- US-A1- 2003 034 286

## Beschreibung

Die Erfindung betrifft ein Speicher-/Versickerungssystem für ein Fluid, vorzugsweise für Niederschlagswasser.

Weiterhin betrifft die Erfindung ein Verfahren zur Zwischenspeicherung eines Fluids in einem Speicher-/Versickerungssystem.

Zur Zwischenspeicherung und Versickerung von Niederschlagswasser werden in der Praxis häufig Rigolen eingesetzt, die Verteilrohre enthalten und entweder mit Kies oder mit Versickerungsvorrichtungen (Hohlkörpern) gefüllt sind. Moderne Speicher-/Versickerungssysteme enthalten oft modular aufgebaute Hohlkörper, die zusammen den statischen Rückhalt des Behälters bilden und je nach Anwendung mit einer offenporigen Membran beispielsweise einem Vliesstoff (Versickerungsanlage) oder Folien (Speichersystem) ummantelt sind. Konstruktiv bedingt enthalten diese Hohlkörper eine Vielzahl unterschiedlichster Verstrebungen, die zur Kraftaufnahme oder Kraftableitung dienen. Sie sind oft als aneinander und übereinander legbare oder befestigbare Boxen ausgebildet, die gemeinsam die Zuleitungskanäle und den erforderlichen Hohlraum für das Niederschlagswasser bilden. Sie sind in der Regel so stabil, dass die darüber befindliche Fläche als Fahrbahn oder Parkplatz genutzt werden kann.

Solche Speicher-/Versickerungssysteme sind empfindlich gegenüber Verschmutzung durch Feststoffablagerungen sowie dem Eintrag von Öl oder sonstigen Leichtflüssigkeiten. Die Versickerungssysteme sind mit einer Ummantelung aus wasserdurchlässigem Material (offenporige Membran) ausgestattet, durch welches das zwischengespeicherte Niederschlagswasser in einer definierten Menge und Geschwindigkeit in das Erdreich versickern kann. Wird durch ein Regenereignis eine entsprechende Schmutzfracht in das System gebracht, lagern sich Feststoffe als Sediment ab. Bereits nach kurzer Zeit wird infolge dessen, die wasserdurchlässige Ummantelung so stark kolmatieren, dass ein Wasserabfluss nicht mehr bzw. nur eingeschränkt stattfinden kann.

Bei einem Speichersystem, das mit einer wasserundurchlässigen, dichten Ummantelung ausgestattet ist, versandet nach und nach der Speicher über seine gesamte Grundfläche, bis das komplette Speichervolumen verblockt ist. Da Speicher in der Regel für die Rückhaltung (Retention) und zeitverzögerte Ableitung genutzt werden, wird durch die Verblockung die Ablauf- und Speicherfunktion gestört und die Leistungsfähigkeit eines solchen Systems deutlich verringert.

Eine Reinigung der Speicher-/Versickerungssysteme ist in der Praxis durch den konstruktiven Aufbau durch die Holkörper mit zahlreichen Verstrebungen kaum oder gar nicht möglich.

Die US 5 810 510 A beschreibt ein unterirdisches Drainagesystem, das Rohrleitungen und Speichertanks umfasst, die aus perforierten Wandmodulen hergestellt sind, um eine Konfiguration zu bilden, die mit einem wasserdurchlässigen Geotextil umwickelt ist. Das System ist vorzugsweise in sauberem Sand eingegraben, wobei Regen- und Abflusswasser so geleitet wird, dass es durch das wasserdurchlässige Geotextil durch die perforierten Wandmodule und in die Rohrleitung fließt, wo das so gefilterte Wasser entlang der Rohrleitung fließen kann, um durch die Wände der Rohrleitung zurück in die erste verfügbare Schicht zu fließen, wo der umgebende Boden nicht gesättigt ist.

Aus der KR 10 1222 885 B ist ein System zum Sammeln von Regenwasser bekannt, das einen Körper, eine Filterschicht, eine Auslassöffnung für Regenwasser und eine Vorrichtung zum Entfernen von Regenwasser umfasst. Der Körper umfasst einen Regenwassereinlass, einen Regenwasserauslass, einen Sandfang, einen Schwebstoffabscheider und einen Filtertank. Die Filterschicht besteht aus zwei Schwammfiltern und einem Aktivkohlefilter. Die Regenwasserabflussöffnung ist an der Bodenfläche des Sandkastens ausgebildet und umfasst eine Öffnungs- und Verschlussplatte, einen Schwimmer und einen Pfosten. Die Öffnungs- und Verschlussplatte deckt den Einlass der Regenwasserabflussöffnung ab. Der Pfosten öffnet die Öffnungs- und Verschlussplatte durch die Last des Schwimmers und ermöglicht es der Öffnungs- und Verschlussplatte, die Regenwasserabflussöffnung zu schließen, wenn der Schwimmer auf dem Wasser schwimmt.

Die GB 2 468 531 A beschreibt einen Tank, der aus einem Einlass , mindestens einem Auslass, einem wasserdurchlässigen Käfig und einem Filtersack besteht. Vorzugsweise ist der Filtersack mit Hilfe von Befestigungsmitteln an dem wasserdurchlässigen Käfig befestigt. Der wasserdurchlässige Käfig und ein abnehmbares Ablenkblech können im Inneren des Tanks angeordnet sein. Im Gebrauch wird Wasser dem Einlass zugeführt und fließt in den Filtersack, woraufhin Sediment zurückgehalten wird. Das Wasser fließt dann über die Prallplatte, die weiteres Sediment zurückhält, und fließt dann aus dem Auslass ab. Vorteilhafterweise wird der Behälter zur Filterung des Pumpenablaufs in einem Entwässerungssystem verwendet.

Schließlich beschreibt die US 2003 034 286 A einen Durchfluss-Ablauffilter zum Entfernen von Schmutz, Sediment, flüssigen Kohlenwasserstoffen und Metallionen, bestehend aus mindestens vier konzentrischen Sieben mit einem de-ionisierenden Filtermaterial, das zwischen einem Ausgangssieb und einem zweiten mittleren inneren Sieb angeordnet ist, und einem kohlenwasserstoffabweisenden und flüssigen Kohlenwasserstoff absorbierenden Material, das zwischen dem ersten und zweiten mittleren Sieb angeordnet ist, und einem Sedimentauffangraum zwischen dem ersten mittleren Sieb und einem Schmutzausschluss-Einlasssieb.

Ausgehend von dieser Situation ist es eine Aufgabe der Erfindung, ein Speicher-/Versickerungssystem und ein Verfahren zur Zwischenspeicherung eines Fluids bereitzustellen, das langfristig funktionsfähig bleibt.

Die Aufgabe wird durch die Merkmale des unabhängigen Anspruchs 1 gelöst. Vorteilhafte Ausgestaltungen sind in den Unteransprüchen angegeben.

Ein wesentlicher Aspekt der Erfindung ist die Reinigungsstufe, die in die Speicher-/Versickerungsstufe integriert ist. Die Reinigungsstufe reinigt das Fluid von Fremdstoffen bevor es von der Speicher-/Versickerungsstufe aufgenommen wird. Hierdurch wird das Speicher-/Versickerungssystem vor Kolmation bzw. Verblockung geschützt und das Speicher-/Versickerungssystem bleibt langfristig leistungsfähig. Dadurch dass die Reinigungsstufe in die Speicher-/Versickerungsstufe integriert ist, bzw. dass die Speicher-/Versickerungsstufe in die Reinigungsstufe integriert ist hat das Speicher-/Versickerungssystem keinen erhöhten Platzbedarf. Des Weiteren sind, im Vergleich zu einem Speicher-/Versickerungssystem mit einer nicht integrierten Reinigungsstufe oder nicht integrierten Speicher-/Versickerungsstufe wie zum Beispiel eine vorgelagerten Reinigungsstufe, die Betriebs- und Investitionskosten geringer. Ebenfalls ergibt sich durch die Integration der Reinigungsstufe bzw. Speicher-/Versickerungsstufe eine deutliche Reduzierung des Montageaufwandes. Bevorzugt ist die Reinigungsstufe in die Speicher-/Versickerungsstufe integriert.

Erfindungsgemäß ist vorgesehen, dass die Reinigungsstufe dazu ausgestaltet st, trocken zu fallen und das Fluid im Wesentlichen vollständig an die Speicher-/Versickerungsstufe abzugeben. Ein Trockenfallen der Reinigungsstufe bedeutet, dass die Reinigungsstufe für ihre Funktion der Reinigung nicht dauerüberstaut sein muss, also nicht permanent mit Fluid gefüllt sein muss. Die Reinigungsstufe gibt also das Fluid im Wesentlichen vollständig an die Speicher-/Versickerungsstufe ab. Dadurch stellen sich in der Reinigungsstufe aerobe Bedingungen ein, es kommt also zu einer Zufuhr von Sauerstoff an die Fremdstoffe, die von der Reinigungsstufe durch den Reinigungsprozess zurückgehalten werden. Beispielsweise kommt es zu einer Zufuhr von Sauerstoff an die gröberen Feststoffe, die vom Sedimentationsabschnitt zurückgehalten werden. Durch die aeroben Bedingungen sind der biologische Abbau und die biologische Umwandlung der Fremdstoffe in der Reinigungsstufe verbessert.

Das Trockenfallen der Reinigungsstufe ist insbesondere für den biologischen Abbau der Leichtflüssigkeiten, wie Öle, Fette, und allen anderen hydrophoben organischen Materialien, entscheidend. Während diese auf dem Fluid aufschwimmen und so für die Mikroorganismen, welche für den Abbau verantwortlich sind, nur schwer erreichbar sind, legen sich die hydrophoben Materialien beim Trockenfallen als Film über die zurückgehaltenen Feststoffe und über die verwendeten Filtergewebe. Hierdurch wird die Kontaktfläche zwischen den für den Abbau zuständigen Mikroorganismen und den Leichtflüssigkeiten vergrößert, was den Abbau begünstigt. Darüber hinaus sorgt das Trockenfallen infolge des absinkenden Fluidspiegels für einen Unterdruck, der die zurückgehaltenen Feststoffe mit Luftsauerstoff versorgt, um den aeroben biologischen Abbau weiter zu unterstützen. Das Trockenfallen der Reinigungsstufe ist insbesondere unabhängig von der Menge der schon zurückgehaltenen Fremdstoffe. Besonders bevorzugt fällt die Reinigungsstufe über den Membranfilterabschnitt trocken. Hierfür ist der Membranfilterabschnitt so angeordnet, dass dies hydraulisch möglich ist. Da die Membran des Membranfilterabschnittes eine Filterwirkung hat, bleibt der Reinigungseffekt unabhängig vom Fluidspiegel, auch beim Trockenfallen der Reinigungsstufe bestehen.

Das Speicher-/Versickerungssystem, auch Pufferspeicher genannt, ist somit insbesondere für die Zwischenspeicherung bzw. Versickerung von Niederschlagswasser geeignet. Grundsätzlich kann das Speicher-/Versickerungssystem auch zusätzlich zu einer bereits vorgeschalteten Reinigungseinrichtung verwendet werden. In diesem Fall ergibt sich eine insgesamt höhere Reinigungsleistung, insbesondere für absetzbare und abfiltrierbare Feinstpartikel.

In einer bevorzugten Weiterbildung der Erfindung umfasst das Speicher-/Versickerungssystem einen Zulauf, der das Fluid der Reinigungsstufe zuführt. Um das Speicher-/Versickerungssystem effektiv vor Kolmation zu schützen, wird das Fluid über einen Zulauf der Reinigungsstufe zugeführt. Der Zulauf kann beispielsweise einen Kanal, einen Einlaufschacht oder eine Kanalanlage umfassen. Es kann vorgesehen sein, dass das Speicher-/Versickerungssystem an das Kanalnetz einer Kommune angeschlossen ist.

In einer bevorzugten Weiterbildung der Erfindung umfasst das Speicher-/Versickerungssystem eine Nachreinigungsstufe, die dazu ausgestaltet ist, das Fluid von weiteren Fremdstoffen zu reinigen, nachdem es von der Speicher-/Versickerungsstufe abgegeben wurde. Diese Nachreinigungsstufe reinigt das Fluid also bevor es zur Versickerung in das Erdreich, das Kanalnetz oder die Vorflut eingeleitet wird. Besonders bevorzugt ist auch die Nachreinigungsstufe in das Speicher-/Versickerungsstufe integriert. Dadurch dass die Nachreinigungsstufe in die Speicher-/Versickerungsstufe integriert ist, hat das Speicher-/Versickerungssystem keinen erhöhten Platzbedarf. Weiter bevorzug handelt es sich bei der Nachreinigungsstufe um eine Biofiltrationsstufe.

Grundsätzlich kann das Speicher-/Versickerungssystem zur Zwischenspeicherung des Fluids einen Tank mit einem Abfluss umfassen. In einer bevorzugten Weiterbildung der Erfindung ist allerdings vorgesehen, dass das Speicher-/Versickerungssystem einen oder mehrere Hohlkörper zum Freihalten eines Volumens im Erdreich umfasst. In überbautem Raum, beispielsweise Straßen oder Parkplätze, werden Speicher-/Versickerungssysteme in der Regel unterirdisch angelegt. Durch die Überbauung sind die statischen Belastungen auf das Speicher-/Versickerungssystem sehr groß. Um diesen Belastungen standzuhalten weisen die Hohlkörper gitterartige Streben und/oder Stützen auf. Daraus resultiert eine hohe Festigkeit des Gesamtsystems, das eine Überbauung zulässt. Die Hohlkörper können vom Fluid aufgrund der Löcher durchspült oder umspült werden. Das Speicher-/Versickerungssystem und/oder die Hohlkörper können mit einer Ummantelung aus fluiddurchlässigem Material ausgestattet sein, durch welches das zwischengespeicherte Fluid in einer definierten Menge und Geschwindigkeit in das Erdreich versickern kann. Das fluiddurchlässige Material kann ein Vlies oder eine fluiddurchlässige offenporige Membran sein.

Zwecks Reinigung des Fluids von Fremdstoffen ist in einer bevorzugten Weiterbildung der Erfindung vorgesehen, dass die Reinigungsstufe dazu ausgestaltet ist, das Fluid von Feststoffen, Leichtflüssigkeiten und/oder gelösten Stoffen zu reinigen. Bei einem Regenereignis werden von der Oberfläche sehr viele Fremdstoffe, sowohl fest als auch gelöst, in das Speicher-/Versickerungssystem eingetragen. Bei den Fremdstoffen handelte es sich zum Teil um organisches Material, z.B. Blätter, Rinde und Pollen, sowie um anorganisches Material wie, z.B. Sand, Gestein sowie unterschiedlichste Schwermetalle wie Kupfer, Zink oder Blei. Schwermetalle können im Niederschlagswasser in gelöster aber vor allem in partikulär gebundener Form auftreten. Insbesondere der Straßenverkehr sorgt mit seinem Eintrag aus z.B. dem Abrieb von Reifen oder Bremsanlagen sowie Leichtflüssigkeiten, wie Mineralölkohlenwasserstoffen (MKW) und Polycyclischen Aromatischen Kohlenwasserstoffen (PAK), für einen Großteil der im Niederschlagswasser enthaltenen Fremdstoffe. Ferner werden darüber hinaus eine Vielzahl unterschiedlicher Stoffe aus Industrie und Landwirtschaft mit dem Niederschlagswasser in das Speicher-/Versickerungssystem eingetragen. Die Reinigungsstufe ist dazu ausgestaltet das Fluid von diesen Fremdstoffen zu reinigen. Dabei werden die Fremdstoffe entfernt bevor das Fluid von der Speicher-/Versickerungsstufe aufgenommen wird.

Die Reinigung des Fluids von Feststoffen lässt sich beispielsweise mittels Dichtetrennung erreichen. Dabei kommt es zu einem Aufschwimmen von Stoffen, die eine geringere Dichte aufweisen als das Fluid, währenddessen Stoffe mit einer größeren Dichte absinken und sich absetzten. Eine weitere Möglichkeit Feststoffe abzuscheiden ist eine Filtration. Bei der Filtration wird zwischen Tiefenfiltration und Kuchenfiltration unterschieden. Bei der Tiefenfiltration erfolgt die Feststoffabscheidung im inneren des Filtermaterials, wobei die im Fluid enthaltenen Feststoffe an das Filtermedium adsorptiv angelagert werden. Während bei der Kuchenfiltration zunächst Feststoffe auf einem Filtergewebe aufgrund ihres Durchmessers abgeschieden werden. Danach erfolgt die weitere Feststoffabscheidung auf und in dem sich bildenden Filterkuchen.

Die Reinigung des Fluids von Leichtflüssigkeiten wie Mineralölkohlenwasserstoffe, Öle und Benzin kann ebenfalls mittels Dichtetrennung erfolgen. Durch eine entsprechende Konstruktion an Tauchwänden kann das Fluid, das schwerer als die Leichtflüssigkeiten ist, weitergeleitet werden und die abgetrennten Leichtflüssigkeiten verbleiben in der Abtrenneinrichtung. Eine weitere Möglichkeit zur Abtrennung von Leichtflüssigkeiten besteht in der Verwendung eines Koaleszenzabscheiders. Hierbei erfolgt die Anheftung und somit Abscheidung von Leichtflüssigkeiten an einem entsprechenden feinmaschigen Koaleszenzgewebe.

Die Entfernung von gelösten Stoffen aus dem Fluid kann mittels Sorption erfolgen. Bei der Sorption kommt es zu einer Anlagerung von gelösten Stoffen aus dem Fluid an die Oberfläche eines Sorptionsmaterials. Es können sowohl organisch gelöste Stoffe als auch anorganisch gelöste Stoffe, wie Schwermetalle, mittels Sorption entfernt werden. Weiterhin kann zur Entfernung von gelösten Stoffen auch eine Ionenaustauschoberfläche verwendet werden, wobei die Entfernung der gelösten Stoffe auf einem Ionenaustausch-Prozess beruht. Zum Beispiel können bei der Anlagerung von Schwermetallen an die Ionenaustauschoberflächen aus der Ionenaustauschoberfläche Calcium Ionen freigesetzt werden.

Zwecks Reinigung des Fluids von Fremdstoffen ist erfindungsgemäß vorgesehen, dass die Reinigungsstufe mehrere Abschnitte umfasst, wobei die Abschnitte jeweils über eine Wartungsmöglichkeit verfügen. Aufgrund der Tatsache, dass es sich bei den Fremdstoffen um einen Mix unterschiedlicher Verschmutzungsarten handelt umfasst die Reinigungsstufe mehrere Abschnitte, die in Kombination das Fluid von den Fremdstoffen reinigen. Die Abschnitte können, was ihre Reinigungsleistung und ihr Reinigungsprinzip betrifft, auf die zu erwartenden Fremdstoffe abgestimmt werden. So können unterschiedliche physikalische und chemisch-physikalische Wirkmechanismen zum Einsatz kommen. Durch den modularen Aufbau der Reinigungsstufe ist das Speicher-/Versickerungssystem sehr flexibel und kann unterschiedlichen Anforderungen gerecht werden. Jeder Abschnitt verfügt über eine Wartungsmöglichkeit, so dass ein Zugang für die Wartung der Abschnitte gewährleistet ist. Beispielsweise kann bei jedem Abschnitt eine Wartungsöffnung vorgesehen sein oder die Wartung eines Abschnittes kann über den Zu- bzw. Ablauf des Abschnittes erfolgen. So können durch die Wartungsmöglichkeit beispielsweise die zurückgehaltenen Feststoffe abgesaugt oder entfernt werden. Des Weiteren kann durch die Wartungsmöglichkeit beispielsweise auch ein Austausch einer Filtermembran durchgeführt werden.

In diesem Zusammenhang ist in einer bevorzugten Weiterbildung der Erfindung vorgesehen, dass die Reinigungsstufe zusätzlich zu dem Sedimentationsabschnitt, einen Sorptionsabschnitt und/oder einen Membranfilterabschnitt umfasst. Der Sedimentationsabschnitt ist dazu ausgestaltet, sedimentierbare Feststoffe zurückzuhalten. Die Feststoffe setzten sich im Sedimentationsabschnitt als Sediment auf dem Boden des Abschnittes ab. Über die Wartungsmöglichkeit können bei einer Wartung die Sedimente abgesaugt oder entfernt werden.

Der Sorptionsabschnitt ist dazu ausgestaltet, Leichtflüssigkeiten sowie feinst partikuläre Feststoffe, bevorzugt im Größenbereich von kleiner als 1 µm, besonders bevorzugt im Größenbereich von kleiner als 0,63 µm, und gelöste Stoffe zurückzuhalten. Darüber hinaus dient der Sorptionsabschnitt dazu, den Sedimentationsabschnitt von dem Membranfilterabschnitt zu trennen, damit zum Membranfilterabschnitt keine gröberen bzw. von der Menge her weniger Fremdstoffe gelangen, die sich dann negativ auf die Standzeit auswirken. Grundsätzlich kann der Sorptionsabschnitt eine Filterschicht, beispielsweise ein Sorptionssubstrat zum Entfernen von Schwermetallen, umfassen. Bevorzugt ist der Sorptionsabschnitt aber mehrschichtig aufgebaut, um unterschiedlichen Anforderungen gerecht zu werden. Dafür ist der Sorptionsabschnitt mehrschichtig aus unterschiedlichen Filterschichten aufgebaut. Der Sorptionsabschnitt umfasst beispielsweise eine Schicht aus Koaleszenzgewebe, eine Schicht aus Sorptionsgewebe und eine Ionenaustauschoberfläche. Insbesondere ist vorgesehen, dass der Sorptionsabschnitt durch die Wartungsmöglichkeit kontrolliert und/oder ausgetauscht werden kann. Alternativ kann vorgesehen sein, dass im Sedimentationsabschnitt ebenfalls ein Sorptionsabschnitt integriert ist. Beispielsweise kann ein Ölabscheider im Sedimentationsabschnitt integriert sein. Im nachgelagerten Sorptionsabschnitt kann dann beispielsweise eine weitere Abscheidung von Leichtflüssigkeiten mittels Koaleszenzgewebe stattfinden. Weiter alternativ kann vorgesehen sein, dass der Sorptionsabschnitt auch der Speicher-/Versickerungsstufe nachgeschaltet ist. Dies soll dann beispielsweise eine weitergehende biologische Behandlung des Fluids mittels Biofiltration ermöglichen.

Weiterhin kann die Reinigungsstufe einen Membranfilterabschnitt umfassen, um weitere Fremdstoffe mittels einer Membran zu entfernen. Dabei soll die Membran so ausgestaltet sein, dass Fremdstoffe, die nicht durch Absetzen und oder Filtrieren entfernt werden können, effektiv aus dem Fluid entfernt werden. Insbesondere die Fremdstoffe im Grö-ßenbereich von kleiner als 0,63 µm. Somit müssen die Poren der Membran so ausgestaltet sein, dass Fremdstoffe im Größenbereich von kleiner als 0,63 µm abgeschieden werden können. Allerdings dürfen die abgeschiedenen Fremdstoffe nicht zu einer Verblockung, also einer zu starken hydraulischen Beeinflussung der Membran führen. Auch muss eine Reinigung, vorzugsweisedurch Spülung möglich sein.

Besonders bevorzugt umfasst die Reinigungsstufe einen Sedimentationsabschnitt, einen Sorptionsabschnitt und einen Membranfilterabschnitt.

Die Reinigungsstufe ist nicht nur dazu ausgestaltet unter Funktionserhalt trockenzufallen, sondern gemäß einer bevorzugten Weiterbildung der Erfindung ist auch vorgesehen, dass die Reinigungsstufe dazu ausgestaltet ist, das Fluid zur Zwischenspeicherung in sich aufzunehmen. Dies führt dazu, dass trotz Integration der Reinigungsstufe in die Speicher-/Versickerungsstufe im Wesentlichen das gleiche Speichervolumen zur Verfügung steht, wie bei einem Speicher-/Versickerungssystem mit vergleichbaren Abmessungen und ohne Reinigungsstufe oder einer nicht integrierten Reinigungsstufe. Das im Wesentlichen gleiche Speichervolumen wird gewährleistet, indem die Reinigungsstufe trockenfällt und bei einem wiedereinsetzenden Regenereignis sich wieder mit dem Fluid füllt. Das Volumen der Reinigungsstufe steht also auch als Rückhaltevolumen zur Zwischenspeicherung zur Verfügung, ohne dass dadurch die Reinigungsfähigkeit verloren geht.

Damit sich insbesondere beim Füllen der Reinigungsstufe keine sich schon in der Reinigungsstufe befindenden Fremdstoffe lösen, und so in die Speicher-/Versickerungsstufe eingetragen werden, ist in einer bevorzugten Weiterbildung der Erfindung vorgesehen, dass die Reinigungsstufe derart ausgestaltet ist, dass die Fremdstoffe von der Reinigungsstufe zurückgehalten werden. Insbesondere wird darunter ein anhaltendes Zurückhalten der Fremdstoffe verstanden. Die Reinigungsstufe ist also so ausgestaltet, dass es bei einem erneuten Fluideintrag nicht zu einer Remobilisierung der zuvor sedimentierten Feststoffe, bzw. zu einem erneuten Lösen der adsorbierten Stoffe kommt. Auch wird eine Remobilisierung während des Trockenfallens verhindert, um ein Weitertransportieren der Fremdstoffe zu unterbinden. Bevorzugt sorgt der dem Membranfilterabschnitt vorgeschaltete Sorptionsabschnitt dafür, dass Fremdstoffe aus dem Sedimentationsbereich beim Trockenfallvorgang nicht in den Membranfilterabschnitt gelangen.

In diesem Zusammenhang ist in einer bevorzugten Weiterbildung der Erfindung vorgesehen, dass im Zulauf und/oder in der Reinigungsstufe strömungshemmende Strukturen vorgesehen sind. Der Zulauf und/oder die Reinigungsstufe sind also mit mechanischen oder baulichen Elementen ausgestattet, die die Strömung des Fluids mindern. So wird sichergestellt, dass die Strömung gering genug ist, so dass sich in der Reinigungsstufe befindende Fremdstoffe, insbesondere sich schon abgesetzte Feststoffe nicht remobilisieren. Die strömungshemmenden Strukturen haben beispielsweise Einfluss auf die Anströmgeometrie der Reinigungsstufe, so dass es zu einer definierten Anströmung ohne Turbulenzen kommt. Die strömungshemmenden Strukturen können zum Beispiel Strömungstrenner, Prallwände, Tauch- oder Schlammwände sein. Diese Einbauten dienen der hydraulischen und qualitativen Optimierung des Zulaufs und/oder der Reinigungsstufe. Weiterhin können Hindernisse im Zulauf und/oder in der Reinigungsstufe vorgesehen sein, die die Fließgeschwindigkeit des Fluids hemmen. Dies können Rillen, Erhebungen, Vertiefungen oder ähnliche Rauheiten sein.

Die Möglichkeit des Trockenfallens gilt nicht nur für die Reinigungsstufe sondern auch für die Nachreinigungsstufe. In einer bevorzugten Weiterbildung der Erfindung ist also vorgesehen, dass die Nachreinigungsstufe dazu ausgestaltet ist, trocken zu fallen und/oder dass die Nachreinigungsstufe dazu ausgestaltet ist, das Fluid im Wesentlichen vollständig an das Erdreich, das Kanalnetz oder die Vorflut abzugeben. Genauso ist in einer bevorzugten Weiterbildung der Erfindung vorgesehen, dass die Nachreinigungsstufe dazu ausgestaltet ist, das Fluid zur Zwischenspeicherung in sich aufzunehmen. Hinsichtlich der Vorteile und technischer Effekte sei auf die obigen Abschnitte zur Reinigungsstufe verwiesen.

Ein Verfahren zur Zwischenspeicherung eines Fluids in einem Speicher-/Versickerungssystem, wobei das Speicher-/Versickerungssystem eine Speicher-/Versickerungsstufe und eine Reinigungsstufe umfasst, wobei die Reinigungsstufe wenigstens einen Sedimentationsabschnitt umfasst und in die Speicher-/Versickerungsstufe integriert ist und wobei die Reinigungsstufe dazu ausgestaltet ist trocken zu fallen und/oder wobei die Reinigungsstufe dazu ausgestaltet ist, das Fluid im Wesentlichen vollständig an die Speicher-/Versickerungsstufe abzugeben, umfasst die Schritte:
- Reinigen des Fluids von Fremdstoffen in der Reinigungsstufe,
- Zwischenspeichern des Fluids in der Speicher-/Versickerungsstufe und
- Abgeben des Fluids an ein das Speicher-/Versickerungssystem umgebendes Erdreich oder in ein Kanalnetz.

Das Fluid wird also von Fremdstoffen gereinigt, bevor es in der Speicher-/Versickerungsstufe zwischengespeichert wird, und dann ins umgebende Erdreich oder in ein Kanalnetz abgeben wird. Durch das Verfahren wird das Speicher-/Versickerungssystem effektiv vor Kolmation geschützt und bleibt langfristig leistungsfähig.

Es kann im Verfahren vorgesehen sein, dass das Reinigen des Fluids von Fremdstoffen in der Reinigungsstufe ein Reinigen des Fluids von Feststoffen, Leichtflüssigkeiten und/oder gelösten Stoffen umfasst. Das Verfahren reinigt somit das Fluid von unterschiedlichen Fremdstoffen. Hierdurch ist das Verfahren sehr flexibel einsetzbar, da es auf die zu erwartenden Fremdstoffe angepasst werden kann. Des Weiteren führt das Reinigen des Fluids von Feststoffen, Leichtflüssigkeiten und gelösten Stoffen dazu, dass mit dem Verfahren eine besonders gute Reinigunsleistung erzielt wird. Damit bleibt das Speicher-/Versickerungssystem sehr gut vor Kolmation geschützt und ist somit sehr lange funktionsfähig.

In einer bevorzugten Weiterbildung der Erfindung ist vorgesehen, dass das Verfahren zusätzlichen den Schritt nachgelagertes Reinigen des Fluids von Fremdstoffen in einer Nachreinigungsstufe umfasst. Bevorzugt handelt es sich um ein nachgelagertes Reinigen in einer Biofiltrationsstufe. Das nachgelagerte Reinigen findet also statt nachdem das Fluid in der Speicher-/Versickerungsstufe zwischengespeichert wurde und bevor das Fluid an das Erdreich oder in das Kanalnetz abgegeben wurde. Hierrüber wird eine besonders gute Reinigungsleistung ermöglicht.

Es kann im Verfahren vorgesehen sein, dass das Verfahren den Schritt Trockenfallen der Reinigungsstufe und/oder im Wesentlichen vollständiges Abgeben des Fluids an die Speicher-/Versickerungsstufe umfasst. Durch diesen Schritt stellen sich in der Reinigungsstufe aerobe Bedingungen ein. Es kommt also zu einer Zufuhr von Sauerstoff an die Fremdstoffe, die von der Reinigungsstufe zurückgehalten werden. Durch die aeroben Bedingungen ist der biologische Abbau bzw. Umwandlung der Fremdstoffe in der Reinigungsstufe verbessert. Darüber hinaus sorgt das Trockenfallen infolge des absinkenden Fluidspiegels für einen Unterdruck in der Reinigungsstufe, der die zurückgehaltenen Feststoffe mit Luftsauerstoff versorgt, um den aeroben biologischen Abbau weiter zu unterstützen. Das Verfahren sorgt durch das Trockenfallen also zu einem besonders guten biologischen Abbau der Fremdstoffe, wodurch der Wartungsaufwand sinkt.

Es kann im Verfahren vorgesehen sein, dass das Verfahren den Schritt Aufnehmen des Fluids zur Zwischenspeicherung in die Reinigungsstufe umfasst. Dies führt dazu, dass trotz Integration der Reinigungsstufe in die Speicher-/Versickerungsstufe im Wesentlichen das gleiche Speichervolumen zur Verfügung steht, wie bei einem Speicher-/Versickerungssystem mit vergleichbaren Abmessungen und ohne Reinigungsstufe oder einer nicht integrierten Reinigungsstufe. Das im Wesentlichen gleiche Speichervolumen wird gewährleistet, indem die Reinigungsstufe trockenfällt und bei einem wiedereinsetzenden Regenereignis sich wieder mit dem Fluid füllt. Das Volumen der Reinigungsstufe steht also auch als Rückhaltevolumen zur Zwischenspeicherung zur Verfügung, ohne dass dadurch die Reinigungsfähigkeit der Reinigungsstufe verloren geht.

Es kann im Verfahren vorgesehen sein, dass das Reinigen des Fluids von Fremdstoffen in der Reinigungsstufe ein Zurückhalten von Fremdstoffen in der Reinigungsstufe umfasst. Insbesondere wird unter Zurückhalten ein anhaltendes Zurückhalten der Fremdstoffe verstanden. Bei einem erneuten Fluideintrag kommt es also nicht zu einem Remobilisieren der zuvor sedimentierten Feststoffe, bzw. zu einem erneuten Lösen der adsorbierten Stoffe in der Reinigungsstufe.

Weitere Vorteile, Merkmale oder Anwendungen ergeben sich aus der nachfolgenden
Figurenbeschreibung.

In den Zeichnungen zeigen
- Fig. 1: schematisch ein Speicher-/Versickerungssystem aus dem Stand der Technik,
- Fig. 2a: schematisch ein Speicher-/Versickerungssystem gemäß einem bevorzugten Ausführungsbeispiel der Erfindung,
- Fig. 2b: schematisch eine vergrößerte Darstellung eines Abschnittes des Speicher-/Versickerungssystems aus Figur 2a, gemäß einem bevorzugten Ausführungsbeispiel der Erfindung,
- Fig. 3: schematisch das Speicher-/Versickerungssystem aus Fig. 2 während eines Regenereignisses, gemäß einem bevorzugten Ausführungsbeispiel der Erfindung,
- Fig. 4: schematisch das Speicher-/Versickerungssystem aus Fig. 2 und Fig. 3 nach einem Regenereignis, gemäß einem bevorzugten Ausführungsbeispiel der Erfindung, und
- Fig. 5: ein Flussdiagramm mit den Schritten eines Verfahrens zur Zwischenspeicherung eines Fluids in einem Speicher-/Versickerungssystem, gemäß einem bevorzugten Ausführungsbeispiel der Erfindung.

Figur 1 zeigt schematisch ein Speicher-/Versickerungssystem 1 nach dem Stand der Technik. Es handelt sich beim Speicher-/Versickerungssystem 1 um ein mehrstufiges System, bei dem eine Reinigungsstufe 2 einer Speicher-/Versickerungsstufe 3 vorgelagert ist. Die Reinigung des belasteten Niederschlagswassers erfolgt dabei in separaten Stufen, die nicht in die Speicher-/Versickerungsstufe 3 integriert sind. Dadurch ist der Platzbedarf und Wartungsaufwand eines solchen Systems sehr hoch.

Die Figuren 2, 3 und 4 zeigen schematisch ein Speicher-/Versickerungssystem 10 gemäß einem bevorzugten Ausführungsbeispiel der Erfindung, wobei Figur 2b eine vergrößerte Darstellung eines Abschnittes aus Figur 2a zeigt. Das Speicher-/Versickerungssystem 10 umfasst eine Speicher-/Versickerungsstufe 12, die dazu ausgestaltet ist, Niederschlagswasser 14 zur Zwischenspeicherung in sich aufzunehmen und zur Versickerung in ein das Speicher-/Versickerungssystem 10 umgebendes Erdreich 16 abzugeben. Des Weiteren umfasst das Speicher-/Versickerungssystem 10 eine Reinigungsstufe 18, die das Niederschlagswasser 14 von Fremdstoffen 20 reinigt, wobei die Reinigungsstufe 18 in die Speicher-/Versickerungsstufe 12 integriert ist. Das Speicher-/Versickerungssystem 10 weist einen Zulauf 22 auf, der das Niederschlagswasser 14 der Reinigungsstufe 18 zuführt. In diesem Ausführungsbeispiel wird das Volumen im Erdreich 16, das vom Speicher-/Versickerungssystem 10 eingenommen wird, durch mehrere Hohlkörper (nicht gezeigt) freigehalten. Das Speicher-/Versickerungssystem 10 ist an seiner Unterseite mit einem wasserdurchlässigen Vlies 24 ausgestattet, durch welches das zwischengespeicherte Niederschlagswasser 14 in einer definierten Menge und Geschwindigkeit in das Erdreich 16 versickern kann. Grundsätzlich ist es aber auch möglich, dass das Niederschlagswasser 14 nicht nur an der Unterseite sondern auch an den Seiten des Speicher-/Versickerungssystems 10 in das Erdreich 16 versickern kann.

Um das Niederschlagswasser 14 von den Fremdstoffen 20 zu reinigen, umfasst die Reinigungsstufe 18 drei Abschnitte 26, 28, 30, die jeweils über eine eigene Wartungsmöglichkeit 32 verfügen. Der erste Abschnitt 26 ist ein Sedimentationsabschnitt 26, der gröbere Feststoffe 20 zurückhält. Die Feststoffe 20 setzten sich im Sedimentationsabschnitt 26 als Sediment auf dem Boden des ersten Abschnittes 26 ab. Zur Stabilisierung der Sedimente können am Boden des Sedimentationsabschnittes Schlammfangräume oder Sedimentationsräume 25 vorhanden sein, die durch Tauchwände 23 gebildet werden. Die Schlammfangräume bzw. Sedimentationsräume 25 stellen sicher, dass sich das abgesetzte Sediment gegenüber hydraulischen Einflüssen stabilisieren kann und nicht bei stärkeren hydraulischen Belastungen remobilisiert wird. Des Weiteren ist es möglich, weitere Elemente zu Unterstützung des Sedimentationsprozesses in den Sedimentationsabschnitt einzubringen zum Beispiel in Form eines Lamellenklärers. Somit wird eine hohe Stoffabscheideleistung bei wenig Platzbedarf ermöglicht. Darüber hinaus werden durch den Einsatz von Elementen zur Strömungstrennung, hier eine Gitterstruktur 27 mit vertikalen 27a und horizontalen 27b Elementen Schwimmstoffe und Leichtflüssigkeiten stabilisiert werden und bevorzugt fest an Reinigungselemente gebunden werden. Die vertikalen 27a und horizontalen 27b Elemente der Gitterstruktur 27 können unabhängig voneinander eingebracht werden. Des Weiteren befindet sich in der hier gezeigten Ausführungsform ein Ölabscheidebereich 29 im oberen Bereich des Sedimentationsabschnittes 26.

Der zweite Abschnitt 28 ist ein Sorptionsabschnitt 28, der entweder hydraulisch horizontal oder vertikal durchflossen werden kann und der Leichtflüssigkeiten 20 sowie feinst partikuläre Feststoffe 20 und gelöste Stoffe 20 zurückhält. Der Sorptionsabschnitt 28 ist mehrschichtig aus unterschiedlichen Filterschichten aufgebaut. Im hier bevorzugten Ausführungsbeispiel umfasst der Sorptionsabschnitt 28 eine Schicht aus Koaleszenzgewebe 34, eine Schicht aus Sorptionsgewebe 36 und eine Ionenaustauschoberfläche 38.

Der dritte Abschnitt 30 ist ein Membranfilterabschnitt 30, der weitere Fremdstoffe 20 mittels einer Membran 40 aus dem Niederschlagswasser 14 entfernt. Dabei kann das Niederschlagswasser 14 die Membran 40 passieren, während die Fremdstoffe 20 aufgrund der Porigkeit der Membran 40 im Membranfilterabschnitt 30, aufgrund der Filterwirkung, zurückgehalten werden.

Wie insbesondere an den Figuren 3 und 4 zu erkennen ist, kann die Reinigungsstufe 18 trockenfallen. Dies bedeutet, dass die Reinigungsstufe 18 das Niederschlagswasser 14 nach einem Regenereignis im Wesentlichen vollständig an die Speicher-/Versickerungsstufe 12 abgibt (Figur 4). Weiter bedeutet dies auch, dass die Reinigungsstufe 18 während eines Regenereignisses das Niederschlagswasser 14 zur Zwischenspeicherung in sich aufzunehmen kann (Figur 3). Somit ist trotz Integration der Reinigungsstufe 18 in die Speicher-/Versickerungsstufe 12 das Speichervolumen im Wesentlichen gleich groß, wie bei einem Speicher-/Versickerungssystem mit vergleichbaren Abmessungen und ohne Reinigungsstufe. Das Volumen der Reinigungsstufe 18 steht also auch als Rückhaltevolumen zur Zwischenspeicherung des Niederschlagswassers 14 zur Verfügung.

Damit sich beim Füllen der Reinigungsstufe 18 und beim Trockenfallen der Reinigungsstufe 18 keine sich schon in der Reinigungsstufe 18 befindenden Fremdstoffe 20 mobilisieren und in die Speicher-/Versickerungsstufe 12 eingetragen werden, ist die Reinigungsstufe 18 derart ausgestaltet, dass die Fremdstoffe 20 von der Reinigungsstufe 18 zurückgehalten werden. Dafür sind im Zulauf 22 und in der Reinigungsstufe 18 strömungshemmende Strukturen vorgesehen (nicht gezeigt). Die strömungshemmenden Strukturen mindern die Strömung des Niederschlagswassers 14.

Figur 5 zeigt ein Flussdiagramm mit den Schritten eines Verfahrens zur Zwischenspeicherung des Niederschlagswassers 14 in dem Speicher-/Versickerungssystem 10, gemäß einem bevorzugten Ausführungsbeispiel der Erfindung. Das Verfahren umfasst in dieser Ausführungsform fünf Schritte, allerdings sind auch weniger oder mehr Schritte möglich.

Bei einem Regenereignis gelangt das Niederschlagswasser 14 in die Reinigungsstufe, wo das Niederschlagswasser 14 in einem ersten Schritt von Fremdstoffen 20 gereinigt wird. In diesem Schritt wird das Niederschlagswasser 14 von Feststoffen, Leichtflüssigkeiten und gelösten Stoffen gereinigt, wobei die Fremdstoffe 20 in der Reinigungsstufe 18 zurückgehalten werden.

Das Niederschlagswasser 14 gelangt daraufhin in die Speicher-/Versickerungsstufe 12, wo das Niederschlagswasser 14 in einem weiteren Schritt zwischengespeichert wird.

Bei anhaltenden Regenereignissen findet in einem weiteren Schritt auch ein Aufnehmen des Niederschlagswassers 14 zur Zwischenspeicherung in die Reinigungsstufe 18 statt. Das Volumen der Reinigungsstufe 18 steht also auch als Rückhaltevolumen zur Zwischenspeicherung des Niederschlagswassers 14 zur Verfügung.

Das Niederschlagswasser 14 wird in einem weiteren Schritt von der Speicher-/Versickerungsstufe 12 an ein das Speicher-/Versickerungssystem 10 umgebendes Erdreich 16 abgegeben oder in ein Kanalnetz abgegeben.

Bei Beendigung des Regenereignisses kommt es in einem weiteren Schritt zu einem Trockenfallen der Reinigungsstufe 18, wobei die Reinigungsstufe 18 das Niederschlagswasser 14 im Wesentlichen vollständig an die Speicher-/Versickerungsstufe 12 abgibt. Insbesondere findet das Trockenfallen der Reinigungsstufe unter Erhalt der Reinigungsfunktion der Reinigungsstufe statt.

### Bezugszeichenliste

- 1: Speicher-/Versickerungssystem (Stand der Technik)
- 2: Reinigungsstufe (Stand der Technik)
- 3: Speicher-/Versickerungsstufe (Stand der Technik)

- 10: Speicher-/Versickerungssystem
- 12: Speicher-/Versickerungsstufe
- 14: Fluid, Niederschlagswasser
- 16: Erdreich
- 18: Reinigungsstufe
- 20: Fremdstoffe, Feststoffe, Leichtflüssigkeiten, gelöste Stoffe
- 22: Zulauf
- 23: Tauchwand
- 24: wasserdurchlässiges Vlies
- 25: Schlammfangraum, Sedimentationsraum
- 26: Abschnitt 1, Sedimentationsabschnitt
- 27: Gitterstruktur
- 27a: vertikales Element der Gitterstruktur
- 27b: horizontales Element der Gitterstruktur
- 28: Abschnitt 2, Sorptionsabschnitt
- 29: Ölabscheidebereich
- 30: Abschnitt 3, Membranfilterabschnitt
- 32: Wartungsmöglichkeit, Wartungsöffnung
- 34: Koaleszenzgewebe
- 36: Sorptionsgewebe
- 38: Ionenaustauschoberfläche
- 40: Membran

## Patentansprüche

1. Speicher-/Versickerungssystem (10) für ein Fluid (14), umfassend eine Speicher-/Versickerungsstufe (12) und eine Reinigungsstufe (18), wobei die Speicher-/Versickerungsstufe (12) dazu ausgestaltet ist, das Fluid (14) zur Zwischenspeicherung in sich aufzunehmen und zur Versickerung in ein das Speicher-/Versickerungssystem (10) umgebendes Erdreich (16), in ein Kanalnetz oder in eine Vorflut abzugeben, wobei die Reinigungsstufe (18) wenigstens einen Sedimentationsabschnitt (26) umfasst und dazu ausgestaltet st, das Fluid (14) von Fremdstoffen (20) zu reinigen bevor das Fluid (14) von der Speicher-/Versickerungsstufe (12) aufgenommen wird, indem sedimentierbare Feststoffe zurückgehalten werden, indem diese sich im Sedimentationsabschnitt (26) als Sediment auf dem Boden des Sedimentationsabschnitts (26) absetzen, und wobei die Reinigungsstufe (18) in die Speicher-/Versickerungsstufe (12) räumlich integriert ist, wobei die Reinigungsstufe (18) dazu ausgestaltet st trocken zu fallen, also nicht dauerüberstaut und dabei permanent mit Fluid gefüllt sein muss, indem die Reinigungsstufe (18) dazu ausgestaltet st, das Fluid (14) im Wesentlichen vollständig an die Speicher-/Versickerungsstufe (12) abzugeben, so dass sich in der Reinigungsstufe (18) aerobe Bedingungen einstellen, und wobei die Reinigungsstufe (18) mehrere Abschnitte (26, 28, 30) umfasst, wobei die Abschnitte (26, 28, 30) jeweils über eine Wartungsmöglichkeit (32) verfügen.

2. Speicher-/Versickerungssystem (10) nach Anspruch 1 **gekennzeichnet durch** einen Zulauf (22), der das Fluid (14) der Reinigungsstufe (18) zuführt.

3. Speicher-/Versickerungssystem (10) nach einem der vorhergehenden Ansprüche, **dadurch gekennzeichnet, dass** das Speicher-/Versickerungssystem einen oder mehrere Hohlkörper, die ein Volumen im Erdreich freihalten können, umfasst.

4. Speicher-/Versickerungssystem (10) nach einem der vorhergehenden Ansprüche **dadurch gekennzeichnet, dass** die Reinigungsstufe (18) dazu ausgestaltet ist, das Fluid (14) von Feststoffen, Leichtflüssigkeiten und/oder gelösten Stoffen zu reinigen.

5. Speicher-/Versickerungssystem (10) nach einem der vorhergehenden Ansprüche **dadurch gekennzeichnet, dass** die Reinigungsstufe (18) zusätzlich zum Sedimentationsabschnitt (26) einen Sorptionsabschnitt (28) und/oder einen Membranfilterabschnitt (30) umfasst, welche Abschnitte die mehreren Abschnitte (26, 28, 30) der Reinigungsstufe (18) bilden.

6. Speicher-/Versickerungssystem (10) nach einem der vorhergehenden Ansprüche **dadurch gekennzeichnet, dass** die Reinigungsstufe (18) dazu ausgestaltet ist, das Fluid (14) zur Zwischenspeicherung in sich aufzunehmen.

7. Speicher-/Versickerungssystem (10) nach einem der vorhergehenden Ansprüche **dadurch gekennzeichnet, dass** die Reinigungsstufe (18) derart ausgestaltet ist, dass die Fremdstoffe (20) von der Reinigungsstufe (18) zurückgehalten werden.

## Claims

1. Storage/infiltration system (10) for a fluid (14), comprising a storage/infiltration stage (12) and a purification stage (18), wherein the storage/infiltration stage (12) is configured to receive the fluid (14) for intermediate storage therein and to discharge it for infiltration to a soil (16) surrounding the storage/infiltration system (10), to a sewer network or to a receiving water, wherein the purification stage (18) comprises at least one sedimentation section (26) and is configured to purify the fluid (14) from foreign substances (20) before the fluid (14) is received from the storage/infiltration stage (12), in that sedimentable solids are retained by settling in the sedimentation section (26) as sediment on the bottom of the sedimentation section (26), and wherein the purification stage (18) is spatially integrated into the storage/infiltration stage (12), wherein the purification stage (18) is configured to fall dry, i.e. does not have to be permanently dammed up and thereby permanently filled with fluid, in that the purification stage (18) is configured to discharge the fluid (14) substantially completely to the storage/infiltration stage (12) so that aerobic conditions are established in the purification stage (18), and wherein the purification stage (18) has several sections (26, 28, 30), wherein the sections (26, 28, 30) respectively have a maintenance capability (32).

2. Storage/infiltration system (10) according to claim 1, **characterized by** an inlet (22) supplying the fluid (14) to the purification stage (18).

3. Storage/infiltration system (10) according to any one of the preceding claims, **characterized in that** the storage/infiltration system comprises one or more hollow bodies capable of keeping a volume free in the ground.

4. Storage/infiltration system (10) according to any one of the preceding claims, **characterized in that** the purification stage (18) is configured to purify the fluid (14) from solids, light liquids and/or dissolved substances.

5. Storage/infiltration system (10) according to any one of the preceding claims, **characterized in that** the purification stage (18) comprises, in addition to the sedimentation section (26), a sorption section (28) and/or a membrane filter section (30), which sections form the plurality of sections (26, 28, 30) of the purification stage (18).

6. Storage/infiltration system (10) according to any one of the preceding claims, **characterized in that** the purification stage (18) is configured to store the fluid (14) for intermediate storage therein.

7. Storage/infiltration system (10) according to any one of the preceding claims, **characterized in that** the purification stage (18) is configured in such a way that the foreign substances (20) are retained by the purification stage (18).

## Revendications

1. Système de stockage et d'infiltration (10) pour un fluide (14), comprenant un stade de stockage et d'infiltration (12) et un stade d'épuration (18), dans lequel le stade de stockage et d'infiltration (12) est conçu pour recueillir le fluide (14) dans un terrain (16) entourant le système de stockage et d'infiltration (10), le délivrer dans un réseau de canaux ou dans une évacuation, dans lequel le stade d'épuration (18) comprend au moins un segment de sédimentation (26) et est conçu pour nettoyer le fluide (14) de substances étrangères (20) avant que le fluide (14) ne soit absorbé par le stade de stockage et d'infiltration (12) tandis que des solides pouvant être sédimentés sont retenus, tandis que ceux-ci sont déposés en tant que sédiments dans le segment de sédimentation (26) sur le socle du segment de sédimentation (26), et dans lequel le stade d'épuration (18) est intégré spatialement dans le stade de stockage et d'infiltration (12), dans lequel le stade d'épuration (18) est conçu pour tomber à sec, ne devant ainsi pas être en débordement constant et ainsi rempli de manière permanente avec du fluide, tandis que le stade d'épuration (18) est conçu pour délivrer le fluide essentiellement dans sa totalité dans le stade de stockage et d'infiltration (12) de sorte que des conditions aérobies se mettent en place dans le stade d'épuration (18) et dans lequel le stade d'épuration (18) comprend plusieurs segments (26, 28, 30), dans lequel les segments (26, 28, 30) disposent respectivement d'une opportunité d'entretien (32).

2. Système de stockage et d'infiltration (10) selon la revendication 1, **caractérisé par** une alimentation (22) qui amène de fluide (14) jusqu'au stade d'épuration (18).

3. Système de stockage et d'infiltration (10) selon l'une des revendications précédentes, **caractérisé en ce que** le système de stockage et d'infiltration comprend un ou plusieurs corps creux qui peuvent libérer un volume dans le terrain.

4. Système de stockage et d'infiltration (10) selon l'une des revendications précédentes, **caractérisé en ce que** le stade d'épuration (18) est conçu pour nettoyer le fluide (14) de solides, de liquides légers et/ou de substances dissoutes.

5. Système de stockage et d'infiltration (10) selon l'une des revendications précédentes, **caractérisé en ce que** le stade d'épuration (18) comprend en complément à un segment de sédimentation (26) un segment d'absorption (28) et/ou un segment de filtre membranaire (30), lesquels segments forment les nombreux segments (26, 28, 30) du stade d'épuration (18).

6. Système de stockage et d'infiltration (10) selon l'une des revendications précédentes, **caractérisé en ce que** le stade d'épuration (18) est conçu pour recueillir le fluide (14) pour un stockage intermédiaire.

7. Système de stockage et d'infiltration (10) selon l'une des revendications précédentes, **caractérisé en ce que** le stade d'épuration (18) est conçu de manière à ce que les substances étrangères (20) soient retenues par le stade d'épuration (18).
